# EUROPÄISCHE PATENTSCHRIFT

(11) **EP 1 064 502 B1**
(45) Veröffentlichungstag und Bekanntmachung des Hinweises auf die Patenterteilung: **19.02.2003**
(21) Anmeldenummer: 99917868.4
(22) Anmeldetag: 26.03.1999
(51) Int. Cl.: F24C 15/00

(54) **BACKOFEN MIT BACKOFENMUFFEL**
BAKING OVEN WITH A BAKING OVEN MUFFLE
FOUR A MOUFFLE

(30) Priorität: 27.03.1998 DE 19813787
(43) Veröffentlichungstag der Anmeldung: 03.01.2001
(62) Teilanmeldung aus: 02017745.7
(73) Patentinhaber: BSH Bosch und Siemens Hausgeräte GmbH, 81669 München (DE)
(72) Erfinder: SCHMIDMAYER, Gerhard, D-83093 Bad Endorf (DE)
(74) Vertreter: Richter, Harald, Dr.
(86) Internationale Anmeldenummer: EP9902061
(87) Internationale Veröffentlichungsnummer: WO99050601

(56) Entgegenhaltungen:
- US-A- 2 537 433
- PATENT ABSTRACTS OF JAPAN vol. 018, no. 468 (C-1244), 31. August 1994 (1994-08-31) & JP 06 145946 A (SHARP CORP), 27. Mai 1994 (1994-05-27)
- PATENT ABSTRACTS OF JAPAN vol. 013, no. 148 (M-812), 11. April 1989 (1989-04-11) & JP 63 311027 A (SHARP CORP), 19. Dezember 1988 (1988-12-19)
- PATENT ABSTRACTS OF JAPAN vol. 006, no. 213 (M-167), 26. Oktober 1982 (1982-10-26) & JP 57 120033 A (MITSUBISHI DENKI KK), 26. Juli 1982 (1982-07-26)
- PATENT ABSTRACTS OF JAPAN vol. 096, no. 007, 31. Juli 1996 (1996-07-31) & JP 08 066314 A (SHARP CORP;OUGI SHOKAI:KK), 12. März 1996 (1996-03-12)

## Beschreibung

Die vorliegende Erfindung betrifft einen Backofen nach dem Oberbegriff des Patentanspruchs 1.

Ein gattungsgemäßer Backofen ist aus der JP 57 120033 A bekannt. Die Innenwände der Backofenmuffel sind mit einer Emailschicht versehen. Die Emailbeschichtung dient zum einen als Antikorrosionsschicht und zum anderen als Antioxidationsschicht. Weiterhin wird durch die Emailschicht die Reinigbarkeit der Backofenmuffel verbessert und die Oberflächenhärte vergrößert. Zuletzt wird durch das Email die Optik der Backofenmuffel bestimmt.

Diese Funktionen werden durch das Email bei Schichtstärken von typisch 100 bis 200 um realisiert. Nachteilig an derartigen Schutzschichten aus Email sind insbesondere deren Sprödigkeit und die durch die unterschiedlichen Ausdehnungskoeffizienten von Email und Muffelmaterial entstehenden Zug- und Druckspannungen, die zu Bauteilverformungen, Rissen oder Abplatzern des Emails führen können.

Aufgabe der vorliegenden Erfindung ist es deshalb, bei einem Backofen nach dem Oberbegriff des Patentanspruches 1 die Gebrauchseigenschaften der Backofenmuffel zu verbessern.

Erfindungsgemäß ist dies bei einem Backofen mit den Merkmalen des Patentanspruches 1 erreicht. Die Erfindung ist insbesondere dann günstig, wenn mit Hilfe von Wärmestrahlung im Infrarotbereich oder im sichtbaren Licht-Bereich gegart wird. Derartige Transparentschichten sind als Sol-Gel-Schichten problemlos darstellbar.

Derartig dünne Schutzschichten können verfahrenstechnisch einfach bevorzugterweise in Sol-Gel-Technik realisiert sein. Dabei ist die Sol-Gel-Schicht beispielsweise in einem einfachen Tauchverfahren auf die Muffelwände aufbringbar. Insbesondere sind bei der Sol-Gel-Technik die im Vergleich zur Emailierungstechnik niedrigen Einbrenntemperaturen von etwa 450 bis 500 °C günstig. Auch sind die aufgebrachten Sol-Gel-Schichten für die bei Garvorgängen typischen Temperaturen geeignet. Bevorzugter Weise besitzt die Hartschicht eine Stärke von 5 bis 10 µm.

Um die Gebrauchseigenschaften der Backofenmuffel weiter zu verbessern, ist auf der Sol-Gel-Hartschicht eine Sol-Gel-Funktionalschicht vorgesehen. Dadurch können verschiedene Bereiche der Muffelwände mit besonderen Eigenschaften ausgestattet werden. Diese Eigenschaften können beispielsweise sein, eine besonders einfache Reinigbarkeit, ein besonderes Gleitverhalten oder katalytische Eigenschaften.Vorteilhafterweise ist die Funktionalschicht als etwa 10 µm, insbesondere etwa 2 bis 3 µm starke Schicht realisiert. Aufgrund der Sol-Gel-Technik verfügen die aufgebrachten Schichten trotz ihrer geringen Dicke sowohl aufeinander als auch auf dem Metall über eine große Stabilität und ein großes Anhaftvermögen.

Falls die Backofenmuffel aus Aluminium besteht, kann die Schutzschicht als anodisierte, insbesondere hartanodisierte Aluminiumoxidschicht realisiert sein. Diese Oxidschicht zeichnet sich insbesondere durch ihre ausgezeichnete Härte und Glätte aus.

Ein besonders guter Wärmeübergang vom Heizelement zur Muffelwand bzw. zum Garraum und eine diesbezüglich hervorragende Wärmeverteilung ist dadurch erreichbar, daß die Muffelwand eine isolierende Schutzschicht im um-Bereich aufweist, auf der das Heizelement mittels Dickschichttechnik direkt aufgebracht ist. Gegebenenfalls kann das Heizelement auch mit aufwendigeren Beschichtungsverfahren, beispielsweise der Dünnschichttechnik, realisiert sein.

Aufgrund der dünnen Schutzschichten treten beim Aufheizen der Backofenmuffel trotz der unterschiedlichen Wärmeausdehnungskoeffizienten der Schutzschicht und der Muffelwand lediglich geringe Spannungen in der Backofenmuffel auf. Deshalb kann die Stärke der Muffelwand auch auf beispielsweise etwa 0,4 mm verringert werden.

Gemäß einer bevorzugten Ausführungsform ist die Backofenmuffel durch einen Stabilisierungsrahmen von außen abgestützt. Dies ist insbesondere dann wichtig, wenn die Dicke der Muffelwand nur etwa 0,3 bis 0,5 mm beträgt. Durch diese nahezu Halbierung der Wandstärke der Backofenmuffel im Vergleich zum bisher bekannten Stand der Technik werden die Aufheizzeiten und die Wärmeverteilung weiterhin deutlich verbessert. Zudem kann durch die geringe Materialstärke Material eingespart werden. Außerdem wird das Gewicht der Backofenmuffel deutlich reduziert.

Gemäß einer bevorzugten Ausführungsform ist der Stabilisierungsrahmen im wesentlichen durch eine Backofenisolation gebildet. Diese muß zum einen ausreichend nachgiebig sein, um die räumliche Vergrößerung der Backofenmuffel beim Aufheizen mitmachen zu können, und zum anderen steif genug sein, um die dünnwandige Backofenmuffel ausreichend stabilisieren zu können.

Es zeigen:
- Fig. 1 bis Fig. 4: in perspektivischen Ansichten von vorne die Backofenmuffel nach verschiedenen Verfahrensschritten zu deren Herstellung.

Fig. 1 zeigt eine quaderförmige Backofenmuffel 1 aus Edelstahl mit fünf Muffelwänden 3. Dies sind die beiden Seitenwände, eine Boden- und eine Deckwand sowie eine Rückwand. Die Beschickungsöffnung der Backofenmuffel 1 umzieht ein Muffelflansch 5. Die Backofenmuffel 1 ist einstückig in einem Hydroumformverfahren hergestellt. Bei diesem Tiefziehverfahren weist die Backofenmuffel im Unterschied zu herkömmlichen mechanisch tiefgezogenen Teilen Mängel, wie ungleichmäßige und große Wanddickenveränderungen, sichtbare Ziehspuren und einen Ziehwulst, sowie verminderte Oberflächenqualität und verminderte Formgenauigkeit nicht auf. Mit Hilfe der Sol-Gel-Technologie werden in einem Tauch- oder Spritzverfahren eine Muffelinnenseite 7 und eine Muffelaußenseite 9 mit einer Sol-Gel-Schicht 11 beschichtet (Fig. 2). Dabei wird aus einer Lösung (Sol) durch kontrollierte Kondensationsmethoden ein kolloides System im Mikrometer-Maßstab (Gel) erzeugt. Dieses Gel wird durch Trocknen infolge Lösungsmittelentzug verdichtet und anschließend in geeigneter Weise ausgehärtet bzw. bei einer Temperatur von etwa 450 bis 500°C eingebrannt. Während dieses Prozesses wird die Sol-Gel-Schicht über chemische Verbindungen mit dem Untergrund besonders fest verbunden. Die dabei entstehende Sol-Gel-Schicht ist etwa 10 µm dick und bildet auf der Muffelwand 3 aus Edelstahl beidseitig eine harte Oberfläche mit elektrischen Isolationseigenschaften. Weiterhin bildet sie einen Anlauf- und Oxidationsschutz für das Edelstahl. Auf die Sol-Gel-Hartschicht sind in zumindest einem weiteren Prozeßschritt in Sol-Gel-Technik Funktionalschichten auf verschiedene Bereiche der Muffelinnenseite 7 aufgebracht. Abhängig vom Ort in der Backofenmuffel 1 sind durch die Sol-Gel-Funktionalschichten insbesondere Antihaft-, Gleit- und Katalyseeigenschaften bereitgestellt. Die Sol-Gel-Funktlonalschichten haben dabei eine Dicke von etwa 3 µm. Die aus den beiden Sol-Gel-Schichten 11 gebildete Schutzschicht ist derart transparent, daß die zur Zubereitung von Speisen relevante Wärmestrahlung im Infrarot- bzw. im sichtbaren Licht-Bereich die Schutzschicht durchdringen kann und von der Edelstahloberfläche ins Muffelinnere optimal reflektiert werden kann (Fig. 2). Bei Bedarf ist auch eine transparente Einfärbung der Schichten möglich.

Auf die Sol-Gel-Hartschicht sind in einem nachfolgenden Verfahrensschritt auf der Muffelaußenseite 9 mäanderförmige Heizleiter 13 in Dickschichttechnik aufgetragen (Fig. 3). Aufgrund der besonders dünnen Isolationsschicht zwischen dem Heizleiter 13 und der Muffelwand 3 ist ein besonders günstiger und gleichmäßiger Wärmeübergang möglich. Die Heizleiter 13 können über Leiteranschlüsse 15 mit elektrischer Spannung versorgt werden.

Gemäß Fig. 4 ist die Backofenmuffel 1 schließlich in eine Muffelisolation 17 aus faserfreiem Isolationsmaterial, z.B. Perlite, eingebettet. Durch den Isolationsmantel ist die Backofenmuffel 1, deren Wandstärke lediglich 0,4 mm beträgt, stabilisiert. Weiterhin ist die Isolationsschale 17 ausreichend nachgiebig gestaltet, um bei der thermischen Ausdehnung der Backofenmuffel 1 beim Aufheizen während eines Backvorgangs nicht zu reißen.

## Patentansprüche

1. Backofen mit einer frontseitig durch eine Tür verschließbaren metallischen Backofenmuffel, deren Muffelwände Heizelemente zum Beheizen des Garraumes auf über etwa 180 °C bzw. des darin angeordneten Gargutes zugeordnet sind, mit einer die Muffelwände zumindest an der Innenseite bedekkenden Schutzschicht, wobei die Stärke der Schutzschicht (11) geringer als etwa 30 um ist, **dadurch gekennzeichnet, daß** die Schutzschicht (11) transparent ist, und daß die Innenseite der Muffelwand als Reflektor dient

2. Backofen nach Anspruch 1, **dadurch gekennzeichnet, daß** die Schutzschicht als Sol-Gel-Hartschicht (11) realisiert ist

3. Backofen nach Anspruch 2, **dadurch gekennzeichnet, daß** auf der Sol-Get-Hartschicht eine Sol-Gel-Funktionatschicht vorgesehen ist.

4. Backofen nach Anspruch 3, **dadurch gekennzeichnet, daß** unterschiedliche Flächenbereiche der Muffelwände (3) unterschiedliche Funktionalschichten aufweisen.

5. Backofen nach Anspruch 1, **dadurch gekennzeichnet, daß** die Backofenmuffel aus Aluminium besteht, und daß die Schutzschicht als anodisierte Aluminiumoxidschicht realisiert ist

6. Backofen nach einem der vorhergehenden Ansprüche, **dadurch gekennzeichnet, daß** die Muffelwand zumindest zum Teil eine isolierende Schutzschicht aufweist, auf der das Heizelement (13) mittels Dickschichttechnik aufgebracht ist.

7. Backofen nach einem der vorhergehenden Ansprüche, **dadurch gekennzeichnet, daß** ein Stabilisierungsrahmen die Backofenmuffel (1) von außen stützt, und daß der Stabilisierungsrahmen im wesentlichen durch eine Backofenmuffelisolation (17) gebildet ist.

8. Backofen nach einem der vorhergehenden Ansprüche, **dadurch gekennzeichnet, daß** die Dicke der Muffelwand (3) etwa 0,3 bis 0,5 mm beträgt.

9. Backofenmuffel nach einem der vorhergehenden Ansprüche.

## Claims

1. Baking oven with a metallic baking oven chamber which is closable at the front side by a door and the chamber walls of which are associated with heating elements for heating the cooking space to over about 180° C or of the cooking stock arranged therein, with a protective layer covering the chamber walls at least at the inner side, wherein the thickness of the protective layer (11) is less than approximately 30 µm, **characterised in that** the protective layer (11) is transparent and that the inner side of the chamber wall serves as a reflector.

2. Baking oven according to claim 1, **characterised in that** the protective layer is realised as a sol-gel hard layer (11).

3. Baking oven according to claim 2, **characterised in that** a sol-gel functional layer is provided on the sol-gel hard layer.

4. Baking oven according to claim 3, **characterised in that** different surface regions of the chamber walls (3) have different functional layers.

5. Baking oven according to claim 1, **characterised in that** the baking oven chamber consists of aluminium and that the protective layer is realised an anodised aluminium oxide layer.

6. Baking oven according to one of the preceding claims, **characterised in that** the chamber wall has at least in part an insulating protective layer on which the heating element (13) is mounted by means of thick film technique.

7. Baking oven according to one of the preceding claims, **characterised in that** a stabilising frame externally supports the baking oven chamber (1) and that the stabilising frame is formed substantially by a baking oven chamber insulation (17).

8. Baking oven according to one of the preceding claims, **characterised in that** the thickness of the chamber wall (3) amounts to approximately 0.3 to 0.5 mm.

9. Baking oven chamber according to one of the preceding claims.

## Revendications

1. Four équipé d'une moufle métallique pouvant être fermée en sa partie avant par une porte, dont les parois de la moufle sont associées à des éléments chauffants pour le chauffage du compartiment de cuisson à plus d'environ 180 °C resp. du produit à cuire disposé dans celui-ci, pourvue d'une couche de protection recouvrant les parois de la moufle au moins à ses faces intérieures, l'épaisseur de la couche protectrice (11) étant inférieure à environ 30 µm, **caractérisé en ce que** la couche protectrice (11) est transparente et **en ce que** la face intérieure de la paroi de la moufle sert de réflecteur.

2. Four selon la revendication 1, **caractérisé en ce que** la couche protectrice est réalisée comme couche dure sol-gel (11).

3. Four selon la revendication 2, **caractérisé en ce que** une couche fonctionnelle sol-gel est prévue sur la couche dure sol-gel.

4. Four selon la revendication 3, **caractérisé en ce que** différentes zones de surface des parois de la moufle (3) comprennent différentes couches fonctionnelles.

5. Four selon la revendication 1, **caractérisé en ce que** la moufle du four est en aluminium et **en ce que** la couche protectrice est réalisée comme couche d'oxyde d'aluminium anodisée.

6. Four selon l'une des revendications précédentes, **caractérisé en ce que** la paroi de la moufle comprend au moins en partie une couche protectrice isolante, sur laquelle l'élément chauffant (13) est appliqué par la technique des couches épaisses.

7. Four selon l'une des revendications précédentes, **caractérisé en ce que** un cadre de stabilisation soutient la moufle du four (1) de l'extérieur et **en ce que** le cadre de stabilisation est formé pour l'essentiel par une isolation de moufle (17).

8. Four selon l'une des revendications précédentes, **caractérisé en ce que** l'épaisseur de la paroi de la moufle (3) est comprise entre environ 0,3 à 0,5 mm.

9. Moufle de four selon l'une des revendications précédentes.
